# FASCICULE DE BREVET EUROPEEN

(11) **EP 1 846 306 B1**
(45) Date de publication et mention de la délivrance du brevet: **11.03.2009**
(21) Numéro de dépôt: 06709049.8
(22) Date de dépôt: 09.01.2006
(51) Int. Cl.: B65D 75/58

(54) **ETUI POUR LE CONDITIONNEMENT ET LA DISTRIBUTION DE PRODUITS, NOTAMMENT DE GRANULES, DE LINGETTES, DE PANSEMENTS OU DE POUDRES**
BEHÄLTER ZUR VERPACKUNG UND ABGABE VON PRODUKTEN WIE GRANULATEN, TÜCHERN, VERBANDSZEUG ODER PULVERN
CASE FOR PACKAGING AND DISPENSING PRODUCTS, SUCH AS GRANULES, TOWELETTES, BANDAGES OR POWDERS

(30) Priorité: 07.01.2005 FR 0550072
(43) Date de publication de la demande: 24.10.2007
(73) Titulaire: 3G, 49400 Distre (FR)
(72) Inventeur: TAUDIERE, Jean-Philippe, F-79100 Thouars (FR); GUIBERT, Denis, 28130 Chartainvilliers (FR)
(74) Mandataire: Bredema
(86) Numéro de dépôt international: PCT/FR2006/000035
(87) Numéro de publication internationale: WO 2006/072750

(56) Documents cités:
- EP-A- 1 468 936
- WO-A-00/12407
- WO-A-01/49571
- WO-A-99/29589
- US-A- 5 145 091
- US-A- 5 328 053

## Description

La présente invention concerne le domaine du conditionnement de produits tels que des lingettes humides, des pansements, des granulés ou des poudres.

Le principe général de tels conditionnements est connu par exemple par le brevet international PCT W09929589A2 décrivant un étui comprenant des moyens d'étanchéité et un dispositif d'ouverture disposé sur une face de l'étui. Le dispositif d'ouverture comprend un clapet d'ouverture prolongé par une bordure périphérique adhésive et entouré au moins en partie par une ligne d'affaiblissement. Cette ligne d'affaiblissement est une ligne courbe non fermée s'étendant, à chacune de ses extrémités, au voisinage du bord de l'étui sans venir en contact avec ledit bord. Une fenêtre permettant le retrait des lingettes est formée sur la face principale de l'étui, et est obturée de manière réversible par le clapet d'ouverture.

Le brevet international WO0149571A2 présente un sachet pour le conditionnement de lingettes, et notamment un étui destiné à contenir et distribuer des produits, par exemple des lingettes humides se présentant sensiblement sous forme de feuille pliée, disposés en pile à l'intérieur dudit étui. Cet étui présente de la même façon une ouverture sur laquelle est appliqué un volet assurant l'étanchéité avant la première ouverture.

Le problème qui se pose avec ses réalisations est que l'étanchéité de la fenêtre est assurée par le matériau prédécoupé qui constitue cette fenêtre et par l'adhésif qui colmate la ligne d'affaiblissement de cette fenêtre. En effet, le liquide ou les arômes peuvent s'évaporer par cette ligne d'affaiblissement et viennent polluer et altérer l'adhésif qui ne peut plus assurer totalement l'étanchéité, voire peut dénaturer le produit conditionné à l'intérieur.

À cet effet, l'invention vient remédier à ces problèmes et concerne selon son acception la plus générale un étui pour le conditionnement et la distribution de produits, notamment de granulés, de lingettes ou de poudres, formé par une enveloppe présentant sur sa face principale une fenêtre destinée à la présentation et au retrait des lingettes, et par un volet apte à recouvrir ladite fenêtre en position de fermeture, **caractérisé en ce que** la surface extérieure de la bordure périphérique de la fenêtre, ainsi que l'ouverture formée par la fenêtre sont revêtues par un opercule formé par une zone principale prolongée par une languette, la zone centrale étant solidarisée avec la bordure périphérique de la fenêtre, la languette n'étant pas solidarisée avec la surface extérieure de ladite enveloppe, et en ce que le volet est formé par une étiquette adhésive collée sur la face principale de l'enveloppe, y compris sur ledit opercule. Ainsi, l'étanchéité du système d'ouverture de l'étui est complètement assurée avant toute première ouverture et l'adhésif n'est jamais altéré ou pollué.

Selon un mode de mise en oeuvre préféré, l'étui selon la revendication principale est **caractérisé en ce que** l'opercule est réalisé à partir d'une matière compatible avec la matière du sachet où figure la fenêtre d'ouverture pour être soudé ou collé.

De préférence, la bordure périphérique présente une largeur comprise entre un et dix millimètres.

Avantageusement, la zone principale de l'opercule peut être solidarisée avec la face avant de l'enveloppe par soudure, mais elle pourrait également l'être par collage (dans ce cas, la zone de collage s'étendrait sur le bord de l'opercule sans jamais être en contact d'au moins 5 mm avec le contour de la fenêtre).

L'adhésif qui recouvre l'opercule est fixé à la surface du sachet par collage, soudure ou par une charnière.

Selon une variante préférée, l'opercule est pelable.

L'invention sera mieux comprise à la lecture de la description qui suit, se référant de manière non limitative à un exemple de réalisation et aux dessins annexés où :
- la figure 1 représente la vue de la face principale avant la pose de l'opercule,
- la figure 2 représente la vue de la face principale après la pose de l'opercule,
- la figure 3 représente la vue de la face principale après la pose de l'étiquette adhésive.

La figure 1 représente une vue de la face principale (1) de l'étui. L'étui est réalisé de façon connue par pliage d'une feuille ou par assemblage de plusieurs feuilles. L'invention n'est pas spécifique à un mode de réalisation ou à une configuration spécifique d'étui.

La face principale (1) présente une fenêtre (2) dont la forme et les dimensions sont adaptées pour permettre l'accès aux lingettes et leur retrait. L'application au conditionnement de lingettes ne constitue qu'un exemple de mise en oeuvre, et ce type d'étui peut également servir à conditionner d'autres produits tels que des pansements, granulés ou poudres.

La figure 2 représente la face avant en cours de fabrication de l'étui. Un opercule (3) est appliqué sur la face avant (1) pour recouvrir la fenêtre (2) et pour déborder de quelques millimètres, par exemple 5 millimètres autour de la fenêtre. L'opercule présente une zone principale (4) recouvrant la fenêtre (2) ainsi qu'une bordure périphérique (5). Cette zone principale (4) est prolongée par une languette (6) s'étendant radialement au bord de la zone centrale.

La zone principale (4) de l'opercule est soudée sur la surface de la face avant, et est donc solidarisée avec la face avant au niveau de la bordure périphérique (5). La languette, par contre, n'est pas solidaire de la face principale (1).

La face avant (1) et l'opercule sont réalisés dans matériau compatible pour scellage ou collage réversible, par exemple un film complexe présentant une surface en PET et un opercule constitué d'un PET pelable.

La figure 3 représente l'étui après la pose du volet de fermeture (7).

Ce volet (7) est réalisé en un film adhésif. Il est collé sur la face principale (1) et recouvre la fenêtre obturée par l'opercule (3), et notamment la languette (6).

Cette languette (6) est solidaire de la surface adhésive du volet (7). Lorsque l'utilisateur procède à une première ouverture de l'étui scellé, le volet (7) entraîne la languette (6) qui forme une sorte de « bras de levier » facilitant le descellement de l'opercule (3). L'opercule (3) reste collé au volet (7), et l'ouverture du volet (7) libère de ce fait la fenêtre (2).

Après l'utilisation, le volet (7) est à nouveau rabattu sur la face principale, et assure la fermeture relativement étanche de la fenêtre (2).

L'invention est décrite dans ce qui précède de manière non limitative. Elle peut être mise en oeuvre selon diverses variantes.

Ce système est valable pour différents types de sachets : sachets avec un ou plusieurs soufflets, soudés 3 et 4 côtés que les soudures soient longitudinales et/ou latérales.

Ce système est aussi valable pour différents types d'étiquettes et quels que soient leur taille ou leur mode de fixation sur le sachet (collage, soudure, charnière ...). La contrainte de la taille est qu'elle déborde d'au moins 5mm après l'opercule.

Concernant la languette qui prolonge l'opercule pour faire bras de levier, elle peut-être encollée d'une colle repositionnable complètement ou en partie afin de pouvoir fixer l'opercule pendant sa dépose en fabrication, c'est-à-dire avant qu'elle soit soudée.

Par ailleurs, l'opercule peut dépasser la fenêtre de 2 à 10 millimètres suivant le produit conditionné à l'intérieur. Cette distance se règle car on la détermine en fonction de la volatilité du produit pour éviter la pollution de l'adhésif (plus le produit est volatile plus on accroît la distance). Pour les poudres par exemple, la distance entre l'ouverture et l'adhésif doit être assez grande.

Concernant les matériaux, ils doivent être scellables de manière pelable entre eux entre l'opercule et le sachet. On peut par exemple sceller un opercule en PET pelable sur un film PET. On peut également appliquer un opercule pelable en PE ou OPP sur un film en OPP.

## Revendications

1. Étui pour le conditionnement et la distribution de produits, notamment de granulés, de lingettes, de pansements ou de poudres, formé par une enveloppe présentant sur sa face principale (1) une fenêtre (2) destinée à la présentation et au retrait des produits, et par un volet (7) apte à recouvrir ladite fenêtre en position de fermeture, **caractérisé en ce que** la surface extérieure de la bordure périphérique (5) de la fenêtre, ainsi que l'ouverture formée par la fenêtre sont revêtues par un opercule (3) formé par une zone principale (4) prolongée par une languette, la zone centrale étant solidarisée avec la bordure périphérique de la fenêtre, la languette (6) n'étant pas solidarisée avec la surface extérieure de ladite enveloppe, et **en ce que** le volet (7) est formé par une étiquette adhésive collée sur la face principale de l'enveloppe, y compris sur ledit opercule (3).

2. Étui selon la revendication 1, **caractérisé en ce que** l'opercule (3) est réalisé dans une matière compatible avec la face principale (1) de l'enveloppe de manière à assurer entre les deux surfaces (extérieure pour l'enveloppe, intérieure pour l'opercule) une soudure pelable ou un collage réversible.

3. Étui selon la revendication 1 ou 2, **caractérisé en ce que** la bordure périphérique (5) présente une largeur comprise entre un et dix millimètres.

4. Étui selon l'une quelconque des revendications précédentes, **caractérisé en ce que** la zone principale (4) de l'opercule (3) est solidarisée avec la face avant de l'enveloppe par soudure.

5. Étui selon l'une quelconque des revendications précédentes, **caractérisé en ce que** l'opercule (3) est pelable.

6. Étui selon l'une quelconque des revendications précédentes, **caractérisé en ce que** l'opercule (3) est collé sur l'extrémité de sa surface intérieure sans que jamais la colle ne soit en contact direct avec le contour de la fenêtre.

7. Étui selon l'une quelconque des revendications précédentes, **caractérisé en ce qu'**il est soudé sur trois côtés au moins.

8. Étui selon la revendication précédente, **caractérisé en ce qu'**il comporte au moins un soufflet.

9. Étui selon l'une quelconque des revendications précédentes, **caractérisé en ce que** l'adhésif qui recouvre l'opercule (3) est fixé à la surface du sachet par collage, soudure ou par une charnière.

10. Étui selon l'une quelconque des revendications précédentes, **caractérisé en ce que** l'adhésif couvrant l'opercule (3) est dans le prolongement de la partie arrière du sachet muni d'un adhésif double face.

## Claims

1. A case for the packaging and the dispensing of products, more particularly granules, wet wipes, bandages or powders, formed by an envelope having, on the main face (1) thereof, a window (2) intended for showing and delivering the products and by a flap (7) able to cover said window in the closed position, **characterized in that** the outer surface of the peripheral edge (5) of the window, as well as the opening formed by the window are covered by a cap (3) formed by a main area (4) extended by a strip, the central area being made integral with the peripheral edge of the window, the strip (6) not being made integral with the outer surface of said envelope, and **in that** the flap (7) is formed by an adhesive label glued onto the main face of the envelope, inclusive of said cap (3).

2. A case according to claim 1, **characterized in that** the cap (3) is made of a material compatible with the main face (1) of the envelope, so as to provide a strippable welding or a reversible gluing between both surfaces (outer surface for the envelope, inner surface for the cap).

3. A case according to claim 1 or 2, **characterized in that** the peripheral edge (5) has a width between one and ten millimeters.

4. A case according to any one of the preceding claims, **characterized in that** the main area (4) of the cap (3) is made integral with the front face of the envelope, by welding.

5. A case according to any one of the preceding claims, **characterized in that** the cap (3) is strippable.

6. A case according to any one of the preceding claims, **characterized in that** the cap (3) is glued onto the end of the inner surface thereof without the glue being in direct contact, ever, with the outline of the window.

7. A case according to any one of the preceding claims, **characterized in that** it is welded on at least three sides.

8. A case according to the preceding claim, **characterized in that** it includes at least a gusset.

9. A case according to any one of the preceding claims, **characterized in that** the adhesive which covers the cap (3) is fixed to the surface of the bag by gluing, welding or by a hinge.

10. A case according to any one of the preceding claims, **characterized in that** the adhesive covering the cap (3) is positioned as an extension of the rear part of the bag provided with a double-sided adhesive tape.

## Patentansprüche

1. Etui für die Verpackung und die Ausgabe von Produkten, insbesondere Körnern, Tüchlein, Pflastern oder Pulvern, das durch eine Umhüllung gebildet wird, die auf ihrer Hauptseite (1) ein Fenster (2) aufweist, das zur Präsentation und zur Entnahme der Produkte bestimmt ist, und eine Klappe (17), die geeignet ist, das genannte Fenster in der Verschlussposition abzudecken, **dadurch gekennzeichnet, dass** die Außenfläche des peripherischen Randes (5) des Fensters sowie die von dem Fenster gebildete Öffnung durch ein Innenhäutchen (3) abgedeckt sind, das von einem durch eine Zunge verlängerten Hauptbereich (4) gebildet wird, wobei der zentrale Bereich mit dem peripherischen Rand des Fensters fest verbunden ist, wobei die Zunge (6) nicht mit der Außenfläche der genannten Umhüllung fest verbunden ist, und dass die Klappe (7) durch ein aufgeklebtes selbstklebendes Etikett auf der Hauptseite der Umhüllung unter Einschluss auf dem genannten Innenhäutchen (3) gebildet wird.

2. Etui gemäß Anspruch 1, **dadurch gekennzeichnet, dass** das Innenhäutchen (3) aus einem mit der Hauptseite (1) der Umhüllung kompatiblen Material derart realisier ist, dass zwischen den zwei Flächen (der äußeren bei der Umhüllung, der inneren bei dem Innenhäutchen) eine abziehbare Schweißnaht oder eine umkehrbare Verklebung gewährleistet wird.

3. Etui gemäß Anspruch 1 oder 2, **dadurch gekennzeichnet, dass** der peripherische Rand (5) eine zwischen einem und zehn Millimetern inbegriffen Breite aufweist.

4. Etui gemäß einem der vorherigen Ansprüche, **dadurch gekennzeichnet, dass** der Hauptbereich (4) des Innenhäutchens (3) fest mit der Vorderseite der Umhüllung per Verschweißung verbunden ist.

5. Etui gemäß einem der vorherigen Ansprüche, **dadurch gekennzeichnet, dass** das Innenhäutchen (3) abziehbar ist.

6. Etui gemäß einem der vorherigen Ansprüche, **dadurch gekennzeichnet, dass** das Innenhäutchen (3) auf dem äußeren Ende seiner Innenfläche verklebt ist, ohne dass der Kleber jeweils mit der Kontur des Fensters in direkten Kontakt kommt.

7. Etui gemäß einem der vorherigen Ansprüche, **dadurch gekennzeichnet, dass** es auf mindestens drei Seiten verschweißt ist.

8. Etui gemäß einem der vorherigen Ansprüche, **dadurch gekennzeichnet, dass** es wenigstens eine Gummidichtung umfasst.

9. Etui gemäß einem der vorherigen Ansprüche, **dadurch gekennzeichnet, dass** das Klebeband, das das Innenhäutchen (3) abdeckt, auf der Fläche der Tüte per Verklebung, Verschweißung oder durch ein Scharnier befestigt ist.

10. Etui gemäß einem der vorherigen Ansprüche, **dadurch gekennzeichnet, dass** das das Innenhäutchen (3) abdeckende Klebeband sich in der Verlängerung des hinteren Teils der mit einem doppelseitigen Klebeband versehenen Tüte befindet.
